# FASCICULE DE BREVET EUROPEEN

(11) **EP 0 248 684 B1**
(45) Date de publication et mention de la délivrance du brevet: **27.03.1991**
(21) Numéro de dépôt: 87400089.6
(22) Date de dépôt: 16.01.1987
(51) Int. Cl.: E04B 9/06

(54) **Ossature de second oeuvre**
Ausbautragwerk
Framework for finishing constructions

(30) Priorité: 17.01.1986 FR 8600602
(43) Date de publication de la demande: 09.12.1987
(73) Titulaire: Humeau, Michel, F-77000 Melun (FR)
(72) Inventeur: Humeau, Michel, F-77000 Melun (FR)

(56) Documents cités:
- DE-A- 3 418 010
- DE-B- 1 265 964
- FR-A- 1 433 511
- FR-A- 2 146 750
- FR-A- 2 441 028
- US-A- 1 592 681
- US-A- 1 960 728
- US-A- 2 020 062

## Description

La présente invention concerne les éléments pour réaliser une ossature destinée à recevoir les fixations d'un quelconque revêtement ou faux plafond par exemple.

En règle générale, une telle ossature est effectuée au moyen de suspentes métalliques dont la configuration de la tête autorise leur assujettissement à la fourrure par encliquetage direct en un quelconque endroit de celle-ci.

De la sorte, une personne peut effectuer seule la fixation des suspentes, puis l'encliquetage sur celles-ci de la fourrure qui reçoit ensuite l'accrochage du revêtement à poser.

Lorsque un équipement doit être interposé entre le support des suspentes et le revêtement à accrocher, telle une couche isolante par exemple, on se trouve être limité à l'emploi d'un matériau suffisamment souple et compressible pour qu'il puisse absorber la semelle des suspentes sans trop de difficultés.

La présence des suspentes préalable à la pose de la couche isolante crée un certain nombre de contraintes pour celle-ci.

En outre, la pose simultanée de la couche isolante et de la fourrure qui la maintient, mobilise au moins deux personnes et suppose une expérience certaine.

Ainsi, ce type d'ossature n'est pas compatible avec des panneaux d'isolation réalisés en matériau rigide.

De plus, les lattes utilisées dans ce type d'ossature sont habituellement métalliques et ne permettent pas d'y poser directement certains revêtements, tel du lambris par exemple.

Ces revêtements (lambris) sont généralement posés sur des tasseaux. Pour réaliser une telle ossature, il est nécessaire d'utiliser des cales pour compenser les irrégularités et faux-aplomb du support.

Il est en outre difficile de caler exactement les extrémités des lattes pour les maintenir sur un même plan, et ce type d'ossature se prête mal à la pose simultanée d'une couche isolante, à fortiori d'importante épaisseur.

Le brevet US-A-1 592 681 décrit une ossature en bois dont le champ d'application est limité exclusivement à la réalisation de parquets, les tasseaux étant simplement posés dans des supports métalliques mis de niveau au moyens d'organes de réglage très spécifiques. Elle doit en outre être mise en oeuvre préalablement à la réalisation d'une dalle en béton nécessaire à la tenue de l'ensemble. Cette ossature ne peut donc en aucun cas être utilisée pour la réalisation de plafonds ou de contre-murs.

La présente invention a d'une manière générale pour but de supprimer ces difficultés et de permettre à une personne de réaliser seule, dans un temps réduit et avec précision, une ossature en composition ou non avec un isolant, quel que soit la nature et l'état du support.

L'invention a ainsi pour objet une ossature de second-oeuvre selon la revendication 1.

Le réglage de l'aplomb et de la planéité s'obtient sans caler, simplement en variant la profondeur de vissage des vis de fixation dans le support.

L'ossature se compose de trois éléments principaux: Une agrafe, une vis ou similaire pour la fixation de l'agrafe et une latte.

L'agrafe, métallique de préférence, comporte une face principale percée d'un orifice dans lequel vient prendre place la vis ou similaire, et reçoit la latte par engagement élastique après avoir été assujettie au support.

Selon des caractéristiques de l'invention, l'orifice comporte des moyens de retenue de la vis de fixation. De préférence, sa périphérie est conformée pour que la tête de vis s'y loge. La vis étant introduite par l'intérieur, cette conformation fait saillie à l'extérieur de l'agrafe.

D'une manière préférentielle et afin de s'opposer au retrait de la vis lorsqu'elle y a été engagée, le bord de l'orifice est incliné vers l'extérieur. Il est également fendu perpendiculairement pour permettre l'extension forcée de son diamètre lors de l'introduction de la vis. Ainsi, lorsqu'elle a été engagée, la vis est bridée et devient solidaire de l'agrafe.

Selon une variante de réalisation, l'orifice est un passage taraudé faisant saillie à l'extérieur de l'agrafe, et coopère avec une vis dont la tête est complémentaire et apte à être saisie par un outil.

L'agrafe comporte deux ailes latérales, obtenues par exemple par pliage de la face principale, aptes à se déformer lors de l'introduction de la latte, et à reprendre sensiblement leur position initiale lorsqu'elle a été totalement engagée

Selon une caractéristique importante de l'invention, l'extrémité libre de ces ailes est repliée vers le centre de l'agrafe en formant un angle aigu. Cette disposition forme à l'ouverture de l'agrafe un chanfrein qui favorise très sensiblement l'engagement et le glissement de la latte. Lorsque celle-ci a totalement pris place dans l'agrafe, ces replis des ailes verrouillent la latte en position dans l'agrafe.

La vis ou similaire, utilisée pour assujettir l'agrafe au support primaire, permet simultanément de régler la distance qui les sépare. Ce réglage, obtenu par la simple profondeur de vissage, permet notamment de corriger précisément la planéité et l'aplomb.

La position particulière de la vis, dont la tête se trouve être bloquée d'un côté par les moyens de retenue dont est pourvu l'orifice de l'agrafe, et de l'autre par la latte retenue dans l'agrafe, autorise et permet de conserver ce réglage.

La latte prend place par engagement élastique dans l'agrafe après qu'elle ait été assujettie au support. Elle peut être réalisée en bois, en particules de bois agglomérées, en matière synthétique ou tout autre matériau approprié.

Elle présente une face destinée à recevoir après sa pose un revêtement, et une face opposée destinée à venir en contact avec la face principale de l'agrafe.

Elle comporte encore une entaille longitudinale sur chacune des faces opposées destinées à venir en contact avec les ailes de l'agrafe. Ces entailles coopèrent avec le repli de l'extrémité des ailes de l'agrafe.

Dans sa forme de réalisation préférentielle, au moins une des ailes de l'agrafe forme un angle obtu avec la face principale qui constitue leur assise commune, tandis qu'au moins une des deux faces opposées de la latte destinées à venir en contact avec les ailes de l'agrafe forme un angle au moins égal avec la face venant en contact avec la face principale de l'agrafe.

Cette disposition facilite l'introduction de la latte dans l'agrafe et permet un écartement progressif et limité de ses ailes, pour un meilleur retour en position initiale.

Pour unir et aligner les lattes par leurs extrémités, l'invention vise également une éclisse caractérisée en ce que sa face principale comporte au moins une butée obtenue par découpage dans ladite face d'une figure repliée à l'équerre vers l'intérieur et dans l'axe longitudinal de l'agrafe. Elle présente également deux ailes latérales dont les extrémités sont repliées l'une vers l'autre à angle aigu. Ses dimensions sont identiques à l'agrafe de maintient de la latte.

Lorsque l'ossature doit être réalisée sur un support vertical ou oblique avec des vis de fixation longues, il peut être nécessaire d'augmenter leur résistance à la flexion au moyen d'une pièce métallique caractérisée en ce qu'elle se présente sous la forme d'un cône tronqué dont la grande base est dentelée sur sa circonférence, tandis que l'autre extrémité, qui présente ou non un retour vers l'intérieur, est fendue dans le sens axial en plusieurs endroits de sa périphérie.

Suivant une variante de réalisation de cette pièce de renfort, sa petite base donne naissance à un petit cône, inversé par rapport au premier et situé à l'intérieur de celui-ci, fendu dans le sens axial en plusieurs endroits de son pourtour.

Ainsi, sa grande base repose sur le support et les dents s'opposent à sa rotation lors de l'introduction de la vis par vissage. La tige de la vis s'y trouve fortement bridée en un quelconque endroit par l'extension forcée du diamètre de l'orifice situé à la petite base.

Ainsi positionnée, cette pièce métallique joue un rôle de jambe de force sur la vis.

L'invention va maintenant être décrite dans un mode d'utilisation donné à titre d'exemple seulement, en faisant référence aux dessins annexés dans lesquels:
Figure 1 montre en perspective une agrafe selon l'invention.
Figure 2 montre en coupe transversale une latte selon l'invention.
Figure 3 montre en coupe une agrafe selon un mode de réalisation préférentiel de l'invention.
Figure 4 montre en coupe transversale une latte selon un mode de réalisation préférentiel de l'invention.
Figure 5 montre en coupe l'introduction de la latte dans l'agrafe.
Figure 6 montre en perspective une agrafe de liaison des lattes.
Figure 7 montre en coupe une variante de réalisation de l'agrafe et de la vis qui s'y associe, selon l'invention.
Figure 8 montre en coupe longitudinale deux variantes de la pièce de renfort des vis de fixation, selon l'invention.
Figure 9 montre en coupe longitudinale une troisième variante de la pièce de renfort, selon l'invention.
Figure 10 montre en coupe longitudinale la pièce de la figure 8 utilisée contre un support en bois.

Le mode d'utilisation qui va être décrit consiste en la pose de lambris ou tout autre revêtement sur un mur irrégulier, en faux aplomb et humide, en interposant une isolation.

Des vis de longueur adéquate sont engagées dans l'orifice (4) des agrafes (1) jusqu'à ce que la tête vienne se loger dans le creux (6) conformé à cet effet.

L'isolant, plaque de polystyrène expansé par exemple, est plaque contre le mur et perfore aux points d'ancrage dans lesquels une cheville est engagée.

Les vis sont introduites dans l'isolant et vissées dans les chevilles en maintenant les ailes (3) de l'agrafe (1) entre deux doigts.

La profondeur du vissage règle la planeité et l'aplomb de l'ensemble.

L'isolant est ainsi maintenu par les vis de fixation.

Les lattes sont préalablement aboutées grâce aux éclisses (19), et introduites dans les agrafes selon la figure 5. Un des replis (7) des ailes (3) de l'agrafe est positionné dans une des entailles (15) de la latte (10), et par un mouvement de rotation s'articulant sur le point d'union ainsi créé, les ailes (3) de l'agrafe s'écartent pour laisser glisser la latte et reprennent leur position initiale lorsque l'autre repli (7) se trouve face à l'autre entaille (15).

Le repli (7) des extrémités des ailes (3) de l'agrafe, ainsi logés dans les entailles (15) de la latte, laissent libre la face (11) destinée à recevoir le revêtement.

Le revêtement peut ensuite être fixé directement sur les lattes

Bien entendu, l'invention n'est pas limitée aux modes de réalisation qui viennent d'être décrits et représentés.

## Revendications

1. Ossature de second oeuvre destinée à assurer l'accrochage et la planéité d'un quelconque revêtement, tel qu'un faux plafond ou un contre-mur, à une distance variable d'un support existant plus ou moins régulier, après avoir ou non interposé une couche isolante dans cet intervalle, composée d'une agrafe, métallique de préférence, comportant une face principale (2) percée d'un orifice (4) pourvu de moyens de retenue d'une vis de fixation ou similaire, assujettie par une vis ou similaire, présentant deux ailes latérales (3) résultant par exemple du pliage de la face principale (2) et recevant une latte, caractérisée en ce que:
- lesdites ailes latérales (3) sont aptes à se déformer élastiquement lors de l'engagement de la latte (10);
- l'extrémité libre (7) des ailes latérales (3) est repliée vers l'intérieur de l'agrafe en formant un angle aigu par rapport auxdites ailes latérales (3) pour favoriser l'engagement de la latte (10) et assurer ensuite la retenue de celle-ci;
- la fixation et le réglage de l'écartement de l'agrafe par rapport au support sont obtenus par la profondeur de vissage de la vis ou similaire;
- la latte (10), en bois de préférence, se loge par engagement élastique dans l'agrafe et comporte sur chacune de ses faces opposées (14) destinées à venir en contact avec les ailes (3) de l'agrafe, une entaille longitudinale (15) destinée à coopérer avec l'extrémité repliée (7) desdites ailes (3).

2. Ossature de second oeuvre, selon la revendication 1, caractérisée en ce qu'au moins une des ailes (3) l'agrafe (1) forme un angle obtu avec la face principale (2), pour limiter leur déformation lors l'introduction de la latte, et en ce qu'au moins une des deux faces opposées (14) de la latte destinées à venir en contact avec les ailes (3) de l'agrafe forme un angle au moins égal avec la face (16) venant en contact avec la face principale (2) de l'agrafe.

3. Ossature de second oeuvre, selon l'une des revendications 1 à 2, caractérisée en ce que l'orifice (4) percé dans la face principale (2) de l'agrafe est situé sensiblement au centre de celle-ci.

4. Ossature de second oeuvre, selon l'une quelconque des revendications 1 à 3, caractérisée en ce que la périphérie (6) de l'orifice (4) percé dans la face principale (2) de l'agrafe est conformée à la tête de la vis ou similaire pour qu'elle s'y loge.

5. Ossature de second oeuvre, selon l'une quelconque des revendications 1 à 5, caractérisée en ce que l'orifice (4) percé dans la face principale (2) de l'agrafe présente un bord en saillie vers l'extérieur et entaillé perpendiculairement pour permettre l'extension forcée de son diamètre à celui du corps de la vis ou similaire lors de l'introduction de celle-ci, et s'opposer à son retrait.

6. Ossature de second oeuvre, selon l'une quelconque des revendications 1 à 3, caractérisée en ce que l'orifice (4) percé dans la face principale (2) de l'agrafe ouvre un passage taraudé (9) faisant saillie vers l'extérieur, et en ce que la vis (20) destinée à s'y accrocher a une tête (21) complémentaire, apte à être saisie par un outil.

7. Ossature de second oeuvre, selon l'une des revendications 1 ou 2, caractérisée en ce qu'elle unit les lattes entre elles par leur extrémité au moyen d'une éclisse, métallique de préférence, comportant sur sa face principale (2) au moins une butée (8) obtenue par exemple par découpage dans ladite face (2) d'une figure repliée à l'équerre vers l'intérieur de l'éclisse, et deux ailes (3) résultant par exemple du pliage de la face principale (2), et dont les extrémités (7) sont repliées l'une vers l'autre.

8. Ossature de second oeuvre, selon l'une quelconque des revendications 1 à 6, caractérisée en ce qu'elle comprend une pièce de renfort (30), métallique de préférence, destinée à réduire la flexion de la vis de fixation, se présentant sous la forme d'un cône tronqué (31) dont la grande base est dentelée (32) sur sa circonférence, tandis que l'autre extrémité, qui présente ou non un retour (33) vers l'intérieur, est fendue (34) dans le sens axial en plusieurs endroits de sa périphérie.

9. Ossature de second oeuvre, selon la revendication 8, caractérisée en ce que la petite base de la pièce de renfort donne naissance à un petit cône (35), inversé par rapport au premier et situé à l'intérieur de celui-ci, et fendu dans le sens axial en plusieurs endroits de son pourtour.

10. Ossature de second oeuvre, selon l'une quelconque des revendications 1 à 7, caractérisée en ce qu'une face des l'entailles (15) de la latte est parallèle à la face (11) venant en contact avec le revêtement.

## Patentansprüche

1. Nachrüstgerippe zur Befestigung und zur Sicherung der Ebenheit einer beliebigen Aussenbeschichtung wie z.B. abgehängte Decke oder Doppelwand in variablem Abstand von einem mehr oder weniger regelmässigen Untergrund mit oder ohne Zwischenlagerung einer Isolationsschicht in dem entstehenden Zwischenraum, bestehend aus einer Klammer vorzugsweise aus Metall mit einer Grundfläche (2) mit Bohrung (4) mit einer Halterung für eine Befestigungsschraube oder Ähnliches sowie einer solchen Schraube oder Ähnlichem; die Klammer verfügt über durch z.B. Falzung der Grundfläche (2) ausgebildete, seitliche Flanken (3) zur Aufnahme einer Latte, **dadurch gekennzeichnet**,
- dass die besagten, seitlichen Flanken (3) die Fähigkeit besitzen, sich beim Einführen der Latte (10) elastisch zu verformen;
- dass die Aussenkanten (7) der seitlichen Flanken (3) zur Innenseite der Klammer in spitzem Winkel zu den besagten, seitlichen Flanken eingeknickt sind und so das Einführen der Latte (10) erleichtern und anschliessend deren Halt sichern;
- dass die Befestigung der Klammer und deren Abstandsregulierung zu ihrem Untergrund durch Variierung der Einschraubtiefe oder Ähnliches erfolgt;
- die Latte (10), vorzugsweise aus Holz, federnd in die Klammer eingeführt und auf den beiden gegenüberliegenden, in Kontakt mit den Flanken (3) der Klammer tretenden Flächen (14) über eine Längseinkerbung (15) in die die umgeknickte Kante (7) der besagten Flanken (3) eingreift und gehalten wird.

2. Nachrüstgerippe nach Anspruch 1, **dadurch gekennzeichnet**, dass mindestens eine der Flanken (3) der Klammer (1) in stumpfem Winkel zu deren Grundfläche (2) ausgebildet ist, um so eine Verformung beim Einführen der Latte einzuschränken, sowie dadurch, dass mindestens eine der beiden, gegenüberliegenden Flächen (14), die mit den Flanken (3) der Klammer in Kontakt treten, einen mindestens rechten Winkel zu der Fläche (16) bildet, die mit der Grundfläche (2) der Klammer in Kontakt tritt.

3. Nachrüstgerippe nach Anspruch 1 oder 2, **dadurch gekennzeichnet**, dass die Bohrung (4) in der Grundfläche (2) der Klammer sich etwa in deren Mittelpunkt befindet.

4. Nachrüstgerippe nach einem beliegien Anspruch 1 bis 3, **dadurch gekennzeichnet**, dass die Peripherie (6) der Bohrung (4) in der Grundfläche (2) derart ausgeformt ist, dass der Schraubkopf oder Ähnliches hierin Platz findet.

5. Nachrüstgerippe nach einem beliegien Anspruch 1 bis 5, **dadurch gekennzeichnet**, dass die Bohrung (4) in der Grundfläche (2) der Klammer über einen nach aussen überstehenden Rand mit quer dazu angeordnetem Einschnitt verfügt, der dazu dient, diesen mit Gewalt beim Einschrauben aufzuweiten und sich dem Durchmesser der Schraube oder Ähnlichem anzupassen und anschliessend deren Auslösen entgegenzuwirken.

6. Nachrüstgerippe nach einem beliegien Anspruch 1 bis 3, **dadurch gekennzeichnet**, dass die Bohrung (4) in der Grundfläche (2) zu einer nach aussen überstehenden Gewindebohrung (9) ausgebildet wird, und dass die hierin zu befestigende Schraube (20) über einen zusätzlichen Kopf (21) zur Aufnahme eines Werkzeugs verfügt.

7. Nachrüstgerippe nach einem der Ansprüche 1 oder 2, **dadurch gekennzeichnet**, dass sie die Latten miteinander mit Hilfe eines Clips, vorzugsweise aus Metall verbindet, der in seiner Grundfläche (2) über einen Anschlag (8) verfügt, der z.B. durch Stanzen und anschliessendes Hochbiegen dieser Grundfläche (2) nach innen im rechten Winkel entsteht, sowie zwei Flanken (3), die sich z.B. durch Falzen der Grundfläche (2) ergeben und deren Aussenkanten (7) gegeneinader nach innen gebogen sind.

8. Nachrüstgerippe nach einem beliegien Anspruch 1 bis 6, **dadurch gekennzeichnet**, dass sie über eine Verstärkung (30) zur Verminderung der Durchbiegung der Befestigungsschraube in Form eines abgeschnittenen Kegels (31) verfügt, dessen grosser Grundkreis (32) auf seinem Umfang gezahnt ist, wohingegen das andere Ende, das gegebenenfalls über eine Falzung (33) nach innen verfügt, in axialer Richtung an mehreren Stellen (34) seines Umfangs geschlitzt ist.

9. Nachrüstgerippe nach Anspruch 8, **dadurch gekennzeichnet**, dass die kleinere Grundfläche der Verstärkung den Ansatz zu einem kleinen, gegenüber dem ersten umgekehrten und in diesen eingreifenden Kegel (35) bildet, der an mehreren Stellen auf seinem Umfang mit Schlitzen in axialer Richtung versehen ist.

10. Nachrüstgerippe nach einem beliegien Anspruch 1 bis 7, **dadurch gekennzeichnet**, dass eine Seite der Einkierbungen (15) der Latte parallel zu der Fläche (11) steht, auf der die Aussenbeschichtung aufliegt.

## Claims

1. Interior works framework for the fixing and surface eveness of any covering, such as a falseceiling or supporting wall, at a variable distance from a more or less regular existing support after having layed or not in this space an insulating layer, composed of clip (preferably metal) with an orifice (4) on its main side (2) supplied with retaining means of a fixing screw or similar, this clip having two lateral wings (3) resulting from the folding of the main face (2) and receiving a lath, characterised such that:
- these lateral wings (3) may deform elastically during the introduction of the lath (10);
- the free end (7) of the wings (3) is folded inwards towards the clip by forming an acute angle with respect to said lateral wings to facilitate the introduction of the lath (10) and then ensure its maintenance;
- the fixation and spread adjustment of the clip with respect to the support are obtained by screwing depth of the screw (or similar);
- the lath (10), preferably wood, is seated in the clip via elastic introduction and has a longitudinal groove (15) running along each of its opposite faces (14) in contact with the clip's wings (3) which is to come in contact with the folded extremities (7) of said wings (3).

2. Interior works framework according to claim 1, characterised such that at least one of the wings (3) of the clip (1) forms an obtuse angle with the main face (2) in order to limit deformation during introduction of the lath and such that at least one of the two opposite faces (14) of the lath which may be in contact with the clip's wings (3) forms an angle at least equal to the face (16) coming in contact with the clip's main face (2).

3. Interior works framework according to claims 1 and 2, characterised such that the hole (4) drilled in the clip's main face (2) is perceptibly located in the center.

4. Interior works framework according to any of claims 1 to 3 above, characterised such that the periphery (6) of the hole (4) drilled in the main face (2) of the clip is shaped according to the head of the screw or similar so that it may be seated therein.

5. Interior works framework according to any of claims 1 to 5 above, characterised such that the hole (4) drilled in the main face (2) of the clip has one outward projecting edge which is perpendicularly grooved to allow for the forced expansion of its diameter to match that of the screw (or similar) when it is introduced and prevent its removal.

6. Interior works framework according to any of claims 1 to 3 above, characterised such that the hole (4) drilled in the main face (2) of the clip opens out unto a threaded passage (9) projecting outward, and such that the screw (20) to be seated has a complementary head (21) which may be gripped by a tool.

7. Interior works framework according to any of claims 1 or 2 above, characterised such that it interconnects the lathes by their extremities using a fish plate, preferably metal, which has at least one stop (8) on its front (2) obtained, for example, with a cut-out, on this front face (2), of a shape folded back square against the inside of the fish plate, and two wings (3) resulting from the folding of the main face (2), and whose extremities (7) are folded towards each other.

8. Interior works framework according to any of claims 1 to 6 above, characterised such that it includes a strengthening piece (30), preferably metal, which reduces the deflection of the fixation screw, which is shaped like a cut-off cone (31) whose large base is serrated (32) along its circumference, while the other end, which may or may not turn towards the inside (33), is split (34) in several places along its periphery in an axial direction.

9. Interior works framework according to claim 8, characterised such that the small base of the strengthening piece gives birth to a small cone (35), inversed with respect to the first one, and located inside it, which is split in several places along its edge in an axial direction.

10. Interior works framework according to any of claims 1 to 7 above, characterised such that on side of the lath grooves (15) is parallel to the side (1) coming in contact with the covering layer.
